# EUROPÄISCHE PATENTSCHRIFT

(11) **EP 1 406 827 B1**
(45) Veröffentlichungstag und Bekanntmachung des Hinweises auf die Patenterteilung: **07.12.2005**
(21) Anmeldenummer: 02754367.7
(22) Anmeldetag: 16.07.2002
(51) Int. Cl.: B65H 19/10

(54) **VORRICHTUNG ZUM DURCHTRENNEN EINES KLEBEBANDES UND VERFAHREN ZUR VORBEREITUNG EINER KLEBESTELLE**
DEVICE FOR CUTTING THROUGH AN ADHESIVE STRIP AND METHOD FOR PREPARING AN ADHERING LOCATION
DISPOSITIF POUR SECTIONNER UNE BANDE ADHESIVE ET PROCEDE POUR PREPARER UN EMPLACEMENT DE COLLAGE

(30) Priorität: 19.07.2001 DE 10135180
(43) Veröffentlichungstag der Anmeldung: 14.04.2004
(73) Patentinhaber: Koenig & Bauer Aktiengesellschaft, 97080 Würzburg (DE)
(72) Erfinder: BECK, Peter, Franz, 97753 Karlstadt (DE)
(86) Internationale Anmeldenummer: PCT/DE2002/002598
(87) Internationale Veröffentlichungsnummer: WO 2003/008310

(56) Entgegenhaltungen:
- EP-A- 0 755 890
- EP-A- 1 041 131
- US-A- 4 519 285
- US-A- 5 064 130

## Beschreibung

Die Erfindung betrifft eine Vorrichtung zum Durchtrennen eines Klebebandes gemäß dem Oberbegriff des Anspruchs 1 und ein Verfahren zur Vorbereitung einer Klebestelle gemäß den Merkmalen des Anspruchs 10.

Derartige Vorrichtungen werden beispielsweise, jedoch keineswegs ausschließlich, in Vorrichtungen eingesetzt, in denen die Papierrollen für einen Rollenwechsel in einer Rollenrotationsdruckmaschine vorbereitet werden. Bei der Rollenvorbereitung wird der Bahnanfang der neuen Rolle mit speziellen, zweiseitig haftenden Klebebändern am Umfang der Papierrolle fixiert. Eine Vorrichtung zum Vorbereiten einer Materialbahn, insbesondere einer Papierbahn, für den Rollenwechsel mit einer Vorrichtung zum Fördern und Durchtrennen eines Klebebandes ist beispielsweise in der WO 98 52 857 A1 beschrieben.

Mittels eines Planklebekopfs kann beispielsweise das zweiseitige Klebeband abgespult und das einseitig anhaftende Abdeckband vor der eigentlichen Klebezone abgezogen werden. Zur Durchtrennung des Klebebandes ist eine verstellbar angeordnete Klinge vorgesehen, deren Schneide quer zur Längsachse des Klebebandes am Klebeband zum Eingriff gebracht werden kann, so dass das Klebeband bei ausreichendem Vorschub der Klinge durchtrennt wird. Bei dieser bekannten Vorrichtung wird das Abdeckband bereits so früh in der Vorrichtung vom Klebeband abgezogen, dass es beim Durchtrennen des Klebebandes nicht mehr am Klebeband anliegt. Im Ergebnis folgt daraus, dass das Schnittende des Klebebandes, das nach dem Durchtrennen in der Vorrichtung verbleibt, an beiden Seiten mit der adhäsiven Haftschicht offen liegt. Dadurch können die Haftschichten leicht verschmutzen, beispielsweise durch Aufbringung von Staub, so dass bei der Anbringung des Schnittendes an der nächsten vorzubereitenden Papierrolle Störungen auftreten können.

Die DE 43 15 539 C2 beschreibt eine Vorrichtung zum Schneiden einer Deckfolie eines laminierten Folienmaterials, wobei mittels eines Schallfeldes die Eindringtiefe eines Schneidwerkzeuges geregelt wird.

Die DE 36 13 979 C2 offenbart Rundmesser zum Ausschneiden eines mehrlagigen Klebebandes.

Durch die EP 1 041 131 A1 ist eine Schneideinrichtung für Klebeband mittels Rundmesser bekannt. Der Antrieb der Rundmesser erfolgt über eine motorisch angetriebene Gegenwalze, die auch als Abstützung für die Rundmesser wirkt.

Die EP 0 755 890 A1 zeigt eine Vorrichtung zum Schneiden von doppelseitigem Klebeband auf einer Trägerfolie. Dabei wird ein gefedertes Schneidmesser quer zur Transportrichtung des Klebebandes transportiert, wobei sich das Schneidmesser auf dem Trägerband des Klebebandes abstützt.

Der Erfindung liegt die Aufgabe zugrunde, eine Vorrichtung zum Durchtrennen eines Klebebandes und ein Verfahren zur Vorbereitung einer Klebestelle zu schaffen.

Die Aufgabe wird erfindungsgemäß durch die Merkmale der Ansprüche 1 oder 10 gelöst.

Ein Vorteil der Vorrichtung liegt insbesondere darin, dass die Schneideinrichtung zum Durchtrennen des Klebebandes derart ausgebildet ist, dass beim Durchtrennen des Klebebandes eine Verbindung des am Klebeband noch anliegenden Abdeckbandes über die Schnittzone hinweg erhalten bleibt. Das bedeutet mit anderen Worten, dass das Klebeband zusammen mit dem noch anliegenden Abdeckband in die Schnittzone eingefördert wird, wobei bei Eingriff der Schneideinrichtung am Klebeband nur das Klebeband vollständig durchtrennt wird, wohingegen das Abdeckband nicht durchtrennt wird, so dass eine Verbindung des Abdeckbandes über die Schnittzone hinweg erhalten bleibt. Dadurch kann erreicht werden, dass das Abdeckband auch nach Durchtrennung des Klebebandes an beiden Schnittenden anhaftet, so dass insbesondere die Haftschicht im Bereich des in der Vorrichtung verbleibenden Schnittendes durch das Abdeckband geschützt ist.

Nach einer bevorzugten Ausführungsform der Erfindung ist die Schneideinrichtung mit einem Rundmesser ausgestattet, an dessen Außenumfang eine Schneide vorgesehen ist. Dieses Rundmesser rollt beim Durchtrennen des Klebebandes mit seiner Schneide auf dem Klebeband ab und durchtrennt in einer Abwälzbewegung das Klebeband jeweils entsprechend dem Vorschub quer zum Klebeband. Die Schneidleistung kann dabei noch erhöht werden, wenn das Rundmesser mit einer Antriebseinrichtung rotatorisch angetrieben wird, so dass die Schneide nicht allein aufgrund der Abwälzbewegung, sondern zusätzlich aufgrund der Antriebsleistung der Antriebseinrichtung umläuft.

Um ein Durchtrennen des Klebebandes unter gleichzeitiger Erhaltung einer Verbindung des Abdeckbandes über die Schnittzone hinweg gewährleisten zu können, wird die Schneideinrichtung beim Durchtrennen des Klebebandes mit einer definierten Kraft am Klebeband in Eingriff gebracht. Diese Schneidkraft wird dann derart gewählt, dass zum einen ein sicheres Durchtrennen des Klebebandes gewährleistet ist, wobei zugleich die eingestellte Schneidkraft nicht zum Durchtrennen des Abdeckbandes ausreicht. Konstruktiv kann dies beispielsweise dadurch gelöst werden, dass die mit dem Klebeband während des Schneidens in Eingriff gebrachten Bauteile federnd gelagert sind oder mit einem pneumatischen Druckzylinder gegen das Klebeband gefahren werden.

Nach dem Verfahren zur Anbringung und Abtrennung des Klebebandes wird das Klebeband mit der Seite an der Oberfläche der Klebestelle zur Anlage gebracht, die nach Abspulen des Klebebandes ohnehin offen liegt.

Ein Ausführungsbeispiel der Erfindung ist in den Zeichnungen dargestellt und wird im folgenden näher beschrieben.

Es zeigen:
- Fig. 1: eine schematisch dargestellte Vorrichtung beim Anbringen eines Klebebandes in seitlicher Ansicht;
- Fig. 2: die Vorrichtung gemäß Fig. 1 nach Anbringung des Klebebandes in seitlicher Ansicht;
- Fig. 3: die Vorrichtung gemäß Fig. 1 beim Durchtrennen des Klebebandes in einem schematisch vergrößert dargestellten Querschnitt entlang der Schnittlinie I - I;
- Fig. 4: die Vorrichtung gemäß Fig. 1 in einem vergrößert dargestellten Ausschnitt in Ansicht von vome.

Die in Fig. 1 dargestellte Vorrichtung 01 dient der Anbringung von Klebebandabschnitten 02 auf der Oberfläche einer Klebestelle 03, beispielsweise einer Materialrolle, insbesondere einer Papierrolle.

In der Vorrichtung 01 ist ein Rollenhalter 04 vorgesehen, in dem eine nicht dargestellte Rolle eines aufgespulten Klebebandes 06 gespeichert werden kann. Das Klebeband 06 kann vom Rollenhalter 04 abgespult werden und über die Umlenkwalzen 07 durch eine Schneideinrichtung 08 zu einer Klebezone 09 hingefördert werden. Das Klebeband 06 ist zweiseitig haftend ausgebildet, wobei die Klebeschicht auf der Seite 11 des Klebebandes 06 durch ein Abdeckband 12, das nach der Aufbringung des Klebebandes 06 an der Klebestelle 03 entfernt wird, abgedeckt ist. Die gegenüberliegende Seite 13 des Klebebandes 06 liegt nach dem Abspulen des Klebebandes 06 vom Rollenhalter 04 offen.

Die Vorrichtung 01 ist insgesamt auf einem quer zur Klebestelle 03 in Richtung des Bewegungspfeils 14 verfahrbaren, nicht dargestellten Schlitten befestigt Zur Anbringung des Klebebandes 06 an der Klebestelle 03 wird das Klebeband 06 am Anfang der Klebestelle 03 durch Anstellung einer Andruckwalze 16 mit der Oberfläche der Klebestelle 03 in Eingriff gebracht, so dass die auf der Seite 13 des Klebebandes 06 angebrachte Klebeschicht an der Klebestelle 03 anhaftet Durch Vorschub der Vorrichtung 01 in Richtung des Bewegungspfeils 14 wird dann fortlaufend das Klebeband 06 auf der Klebestelle 03 aufgeklebt, wobei das Abdeckband 12 nach Anbringung des Klebebandes 06 durch Einsatz einer Umlenkwalze 17 und einer entsprechend dem Vorschub der Vorrichtung 01 angetriebenen Aufwickeleinrichtung 18 vom Mebeband 06 abgezogen wird.

Damit der Klebebandabschnitt 02 in der richtigen Länge vom Klebeband 06 abgelängt werden kann, wird die Vorrichtung 01 vor Erreichen des Endes der Klebestelle 03 in einem bestimmten Abstand z. B. angehalten, aber auch beim Verfahren der Vorrichtung 01 kann durchtrennt werden. Dieser Abstand entspricht gerade der Länge des Klebebandes 06 zwischen der Klebezone 09 und einer Schnittzone 19, in der das Klebeband 06 durch Eingriff eines Rundmessers 21 abgetrennt werden kann. Fig. 1 stellt die Vorrichtung 01 gerade in dem Zustand dar, in dem das Rundmesser 21 durch Zustellung am Klebeband 06 in Eingriff gebracht wird.

Dem Rundmesser 21 gegenüberliegend ist in der Schneideinrichtung 08 ein Auflageelement 22 vorgesehen, so dass bei Zustellung des Rundmessers 21 das Klebeband 06 zwischen dem Rundmesser 21 und dem Auflageelement 22 verläuft. Durch Vorschub des Rundmessers 21 quer zur Längsachse des Klebebandes 06 (siehe Fig. 3) und gleichzeitigen Vorschub des Klebebandes 06 wird das Klebeband 06 vollständig und gerade (90°) durchtrennt was jedoch nicht innerhalb der beanspruchten Erfindung fällt, wohingegen am Abdeckband 12 eine Materialverbindung über die Schnittzone 19 hinweg erhalten bleibt Die Vorrichtung 01 wird solange in Richtung des Bewegungspfeils 14 verfahren, bis der Klebebandabschnitt 02 vollständig an der Klebestelle 03 angebracht ist.

Fig. 2 stellt die Vorrichtung 01 nach Erreichen des Endes der Klebestelle 03 dar. Die Andruckwalze 16 wurde nach oben abgestellt, so dass der Klebebandabschnitt 02 vollständig vom Klebeband 06 abgetrennt ist Die durch Einsatz der Schneideinrichtung 08 gebildeten Schnittenden 23 und 24 sind vollständig voneinander getrennt. Vom Klebebandabschnitt 02 ist das Abdeckband 12 vollständig abgezogen, wohingegen das Schnittende 24 des Klebebands 06 weiterhin am Abdeckband 12 anliegt, so dass die Klebeschicht geschützt ist Die Position des Schnittendes 24 nach Abheben der

Andruckwalze 16 ist exakt bestimmt, so dass das Schnittende 24 bei Anbringung des Klebebands 06 an einer nächsten Klebestelle 03 relativ genau positioniert werden kann. Außerdem wird das Schnittende 24 durch Anhaften am Abdeckband 12 exakt geführt.

Die Funktion der Schneideinrichtung 08 beim Durchtrennen des mehrschichtigen Klebebandes 06 ist in Fig. 3 schematisch dargestellt. Das Rundmesser 21 ist in vier Schritten schematisch dargestellt, wobei das Rundmesser 21 in Schritt zwei bis vier strichpunktiert dargestellt ist. Ausgehend von einer abgestellten Grundstellung des Rundmessers 21 wird das Rundmesser 21 zum Durchtrennen des Klebebands 06 zunächst entsprechend dem Bewegungspfeil 26 an das Auflageelement 22 angestellt, so dass die umlaufende Schneide 27 des Rundmessers 21 auf der Oberfläche des Auflageelements 22 anliegt. Danach wird das Rundmesser 21 in einer linearen Vorschubbewegung in Richtung des Bewegungspfeils 28 rechtwinklig - was jedoch nicht innerhalb der beanspruchten Erfindung füllt - oder schräg zur Längsachse (strichpunktiert dargestellt in Fig. 4) des Klebebandes 06 verfahren, wobei die Schneide 27 entsprechend dem Bewegungspfeil 29 um den Drehpunkt 31 des Rundmessers 21 rotiert

Dabei ist die Neigung der Bewegungsrichtung 28 in Abhängigkeit von den Vorschubgeschwindigkeiten von Klebeband 06 und Rundmesser 21 derart festgelegt, dass ein gerader Schnittverlauf quer zur Längsrichtung des Klebebandes 06 erfolgt.

Das Rundmesser 21 ist z B. federnd gelagert und wird mit einer definierten (vorwählbaren) Kraft gegen das Auflageelement 22 gedrückt. Diese eingestellte Schneidkraft ist gerade so gewählt, dass beim Abwälzen des Rundmessers 21 über das Klebeband 06 durch die Schneide 27 alle Schichten des Klebebands 06 durchtrennt werden, wohingegen eine Verbindung des Abdeckbandes 12 über die in der Bildebene verlaufende Schnittzone 19 hinweg erhalten bleibt. Dies wird dadurch erreicht, dass der eingestellte Druck das Rundmesser 21 und der Schneidwiderstand des Abdeckbandes 12 eine Durchtrennung des Abdeckbandes 12 verhindern. Sobald das Rundmesser 21 das Klebeband 06 vollständig durchtrennt hat, wird es gemäß dem Bewegungspfeil 32 abgestellt und gemäß dem Bewegungspfeil 33 in seine nicht dargestellte Grundstellung zurückgefahren.

Beim Schneiden ist außer dem zu schneidenden Klebeband kein wegbegrenzendes, z. B. die Schnitttiefe festlegendes Element, z. B. ein Anschlag vorhanden.

In Fig. 4 ist die Vorrichtung 01 mit dem Klebeband 06, den Umlenkwalzen 07, der Schneideinrichtung 08 und der Klebestelle 03 in Ansicht von vorne dargestellt. Beim Durchtrennen des Klebebands 06 wird das Rundmesser 21 aus der Grundstellung an das Auflageelement 22 angestellt und gemäß dem Bewegungspfeil 28 quer zum Klebeband 06 verfahren, bis das Klebeband 06 vollständig durchtrennt ist. Nach Erreichen dieser Endstellung auf der linken Seite des Auflageelements 22 wird das Rundmesser 21 wieder abgehoben und zurück in die Grundstellung verfahren.

### Bezugszeichenliste

- 01: Vorrichtung
- 02: Klebebandabschnitt
- 03: Klebestelle
- 04: Rollenhalter
- 05: -
- 06: Klebeband
- 07: Umlenkwalze
- 08: Schneideinrichtung
- 09: Klebezone
- 10: -
- 11: Seite (06)
- 12: Abdeckband
- 13: Seite (06)
- 14: Bewegungspfeil (01)
- 15: -
- 16: Andruckwalze
- 17: Umlenkwalze
- 18: Aufwickeleinrichtung
- 19: Schnittzone
- 20: -
- 21: Rundmesser
- 22: Auflageelement
- 23: Schnittende (02)
- 24: Schnittende (06)
- 25: -
- 26: Bewegungspfeil (21)
- 27: Schneide (21)
- 28: Bewegungspfeil (21)
- 29: Bewegungspfeil (21)
- 30: -
- 31: Drehpunkt (21)
- 32: Bewegungspfeil (21)
- 33: Bewegungspfeil (21)

## Patentansprüche

1. Vorrichtung zum Durchtrennen eines Klebebandes (06), das auf zumindest einer Seite (11) mit einer durch ein Abdeckband (12) abgedeckten Klebeschicht versehen ist, mit einer das Klebeband (06) in einer Schnittzone (19) durchtrennenden Schneideinrichtung (08), wobei die Schneideinrichtung (08) beim Durchtrennen des Klebebandes (06) mit einer definierten Kraft am Klebeband (06) in Eingriff bringbar ist, wobei sich während des Schneidens eine Schneide (27) der Schneideinrichtung (08) auf dem Abdeckband (12) abstützt, wobei die Schneideinrichtung (08) mit einer Verfahreinrichtung quer zur Längsachse des Klebebandes (06) verfahrbar ist und wobei der Schneideinrichtung (08) gegenüberliegend ein Auflageelement (22) angeordnet ist, so dass das Klebeband (06) zwischen Schneideinrichtung (08) und Auflageelement (22) durchführbar ist, **dadurch gekennzeichnet, dass** die Schneideinrichtung (08) schräg zur Transportrichtung des Klebebandes (06) während des Weitertransportes des Klebebandes (06) und des Durchtrennens verfährt.

2. Vorrichtung nach Anspruch 1, **dadurch gekennzeichnet, dass** die Schneideinrichtung (08) derart ausgebildet ist, dass die Schneideinrichtung (08) ein Durchtrennen des Klebebands (06) unter Erhalt einer Verbindung des am Klebeband (06) anliegenden Abdeckbandes (12) über die Schnittzone (19) hinweg erlaubt.

3. Vorrichtung nach Anspruch 1, **dadurch gekennzeichnet, dass** die Schneideinrichtung (08) derart angeordnet ist, dass sie auf der vom Abdeckband (12) abgewandten Seite (13) des Klebebands (06) mit dem Klebeband (06) zum Eingriff bringbar ist.

4. Vorrichtung nach Anspruch 1, **dadurch gekennzeichnet, dass** die Schneideinrichtung (08) ein Rundmesser (21) mit einer am Außenumfang vorgesehenen Schneide (27) aufweist.

5. Vorrichtung nach Anspruch 4, **dadurch gekennzeichnet, dass** das Rundmesser (21) mit einer Antriebseinrichtung rotatorisch antreibbar ist.

6. Vorrichtung nach einem der Ansprüche 1 bis 5, **dadurch gekennzeichnet, dass** die Schneideinrichtung (08) federnd gelagert ist.

7. Vorrichtung nach einem der Ansprüche 1 bis 6, **dadurch gekennzeichnet, dass** in der Vorrichtung (01) eine Aufwickeleinrichtung (18) vorgesehen ist, mit der das vom Klebeband (06) abgezogene Abdeckband (12) aufwickelbar ist.

8. Vorrichtung nach einem der Ansprüche 1 bis 7, **dadurch gekennzeichnet, dass** in der Vorrichtung (01) ein Rollenhalter (04) zur Speicherung eines zu einer Rolle aufgespulten Klebebands (06) vorgesehen ist.

9. Vorrichtung nach einem der Ansprüche 1 bis 8, **dadurch gekennzeichnet, dass** die Vorrichtung (01) auf einem Schlitten montiert ist, der parallel zur Rotationsachse einer Materialrolle, insbesondere einer Papierrolle, verfahrbar ist.

10. Verfahren zur Vorbereitung einer Klebestelle (03) mit folgenden Schritten:
- Abrollen eines mehrlagigen, mindestens eine Klebeschicht und mindestens ein Abdeckband (12) aufweisenden Klebebandes (06);
- das Klebeband (06) wird während des Durchtrennens der Klebeschicht weiter transportiert;
- eine Schneideinrichtung (08) wird schräg zur Transportrichtung des Klebebandes (06) zum Durchtrennen der Klebeschicht verfahren;
- Durchtrennen der genannten Klebeschicht des Klebebandes (06), wobei die Klebeschicht mit dem Abdeckband (12) verbunden ist und das Abdeckband (12) nicht getrennt wird.

11. Verfahren nach Anspruch 10, wobei die Klebeschicht an der Klebestelle (03) befestigt wird.

12. Verfahren nach Anspruch 10, wobei die Klebeschicht an der Klebestelle (03) verbleibt und das ungeschnittene Abdeckband weiter transportiert wird.

13. Verfahren nach Anspruch 10, wobei eine Neigung der Bewegungsrichtung der Schneideinrichtung (08) auf eine Vorschubgeschwindigkeit des Klebebandes (06) angepaßt wird, so dass ein gerader Schnittverlauf quer zur Transportrichtung des Klebebandes (06) erfolgt.

## Claims

1. An apparatus for cutting through an adhesive strip (06) which is provided on at least one side (11) with an adhesive layer covered by a covering strip (12), with a cutting device (08) which cuts through the adhesive strip (06) in a cutting zone (19), wherein the cutting device (08) is capable of being made to engage with a defined force on the adhesive strip (06) during the cutting-through of the adhesive strip (06), wherein a cutting edge (27) of the cutting device (08) is supported on the covering strip (12) during the cutting, wherein the cutting device (08) is capable of being displaced by a displacement device transversely to the longitudinal axis of the adhesive strip (06) and wherein a supporting element (22) is arranged opposite the cutting device (08) so that the adhesive strip (06) can be passed through between the cutting device (08) and the supporting element (22), **characterized in that** the cutting device (08) travels obliquely to the conveying direction of the adhesive strip (06) during the further conveying of the adhesive strip (06) and during the cutting-through.

2. An apparatus according to Claim 1, **characterized in that** the cutting device (08) is designed in such a way that the cutting device (08) allows the adhesive strip (06) to be cut through whilst maintaining a connexion of the covering strip (12) resting on the adhesive strip (06) over the cutting zone (19).

3. An apparatus according to Claim 1, **characterized in that** the cutting device (08) is arranged in such a way that it is capable of being made to engage with the adhesive strip (06) on the side (13) of the adhesive strip (06) facing away from the covering strip (12).

4. An apparatus according to Claim 1, **characterized in that** the cutting device (08) has a revolving blade (21) with a cutting edge (27) provided on the external periphery.

5. An apparatus according to Claim 4, **characterized in that** the revolving blade (21) is capable of being driven in a rotating manner by a driving device.

6. An apparatus according to any one of Claims 1 to 5, **characterized in that** the cutting device (08) is mounted in a springing manner.

7. An apparatus according to any one of Claims 1 to 6, **characterized in that** a winding device (18), by which the covering strip (12) drawn off from the adhesive strip (06) is capable of being wound up, is provided in the apparatus (01).

8. An apparatus according to any one of Claims 1 to 7, **characterized in that** a roll holder (04) for storing an adhesive strip (06) wound up to form a roll is provided in the apparatus (01).

9. An apparatus according to any one of Claims 1 to 8, **characterized in that** the apparatus (01) is mounted on a slide which is displaceable parallel to the axis of rotation of a roll of material, in particular a roll of paper.

10. A method of preparing an adhesion point (03) comprising the following steps:
- rolling off a multiple-layer adhesive strip (06) comprising at least one adhesive layer and at least one covering strip (12);
- the adhesive strip (06) is conveyed further during the cutting-through of the adhesive layer;
- a cutting device (08) is displaced obliquely to the conveying direction of the adhesive strip (06) in order to cut through the adhesive layer;
- cutting through the said adhesive layer of the adhesive strip (06), wherein the adhesive layer is joined to the covering strip (12) and the covering strip (12) is not separated.

11. A method according to Claim 10, wherein the adhesive layer is fastened to the adhesion point (03).

12. A method according to Claim 10, wherein the adhesive layer remains at the adhesion point (03) and the covering strip not cut is conveyed further.

13. A method according to Claim 10, wherein an inclination of the direction of movement of the cutting device (08) is adapted to an advancing speed of the adhesive strip (06), so that a straight cutting pattern takes place transversely to the conveying direction of the adhesive strip (06).

## Revendications

1. Dispositif pour séparer une bande d'adhésif (06), munie, sur au moins une face (11), d'une couche d'adhésif recouverte par une bande de couverture (12), avec un dispositif de découpage (08), séparant la bande d'adhésif (06) en une zone de découpage (19), le dispositif de découpage (06), lors de la séparation de la bande d'adhésif (06), étant susceptible d'être mis en prise sur la bande d'adhésif (06) avec une force de valeur définie, où, pendant le découpage, un tranchant (07) du dispositif de découpage (08), prend appui sur la bande découpage (12), sachant que le dispositif de découpage (08) est déplaçable avec un dispositif de déplacement, transversalement par rapport à l'axe longitudinal de la bande d'adhésif (06) et, à l'opposé du dispositif de découpage (08), étant disposé un élément de pose (22), de manière que la bande d'adhésif (06) puisse être passée entre le dispositif de découpage (08) et l'élément de pose (22), **caractérisé en ce que** le dispositif de découpage (08) se déplace obliquement par rapport à la direction de transport de la bande d'adhésif (06), pendant la continuation du transport de la bande d'adhésif (06) et le processus de séparation.

2. Dispositif selon la revendication 1, **caractérisé en ce que** le dispositif de découpage (08) est réalisé de manière que ce dispositif de découpage (08) permette une séparation de la bande d'adhésif (06), en obtenant une liaison de la bande de recouvrement (12), en appui sur la bande d'adhésif (06), sur la zone de découpage (19).

3. Dispositif selon la revendication 1, **caractérisé en ce que** le dispositif de découpage (08) est disposé de manière qu'il puisse être mis en prise avec la bande d'adhésif (06), sur la face (13), opposée à la bande de recouvrement (112), de la bande d'adhésif (06).

4. Dispositif selon la revendication 1, **caractérisé en ce que** le dispositif de découpage (08) présente une lame circulaire (21), avec un tranchant (27) prévu sur la périphérie extérieure.

5. Dispositif selon la revendication 4, **caractérisé en ce que** la lame circulaire (21) est susceptible d'être entraînée en rotation à l'aide d'un dispositif d'entraînement.

6. Dispositif selon l'une des revendications 1 à 5, **caractérisé en ce que** le dispositif de découpage (08) est monté élastiquement.

7. Dispositif selon l'une des revendications 1 à 6, **caractérisé en ce que**, dans le dispositif (01), est prévu un dispositif d'enroulement (18), à l'aide duquel la bande de recouvrement (12), qui est extraite de la bande d'adhésif (06), est susceptible d'être enroulée.

8. Dispositif selon l'une des revendications 1 à 7, **caractérisé en ce que**, dans le dispositif (01), est prévu un support à rouleaux ou bobine (04), pour stoker une bande d'adhésif (06) bobinée en un rouleau ou bobine.

9. Dispositif selon l'une des revendications 1 à 8, **caractérisé en ce que** le dispositif (01) est monté sur un chariot, déplaçable parallèlement à l'axe de rotation d'un rouleau de matériau, en particulier d'un rouleau de papier.

10. Procédé de préparation d'un point de collage (03), comprenant les étapes ci-après :
- déroulement d'une bande d'adhésif (06) à plusieurs couches, présentant au moins une couche d'adhésif et au moins une bande de recouvrement (12);
- continuation du transport de la bande d'adhésif (06), pendant que se fait la séparation de la couche d'adhésif;
- déplacement d'un dispositif de découpage (08), obliquement par rapport à la direction de transport de la bande d'adhésif (06), pour opérer la séparation de la couche d'adhésif;
- séparation de la couche d'adhésif citée de la bande d'adhésif (06), la couche d'adhésif étant reliée à la bande de recouvrement (12) et la bande de recouvrement (12) n'étant pas séparée.

11. Procédé selon la revendication 10, la couche d'adhésif étant fixée au point de collage (03).

12. Procédé selon la revendication 10, la couche d'adhésif subsistant au point de collage (03) et la bande de recouvrement non-découpée continuant à être transportée.

13. Procédé selon la revendication 10, une inclinaison de la direction de déplacement du dispositif de découpage (08) étant adaptée à une vitesse d'avancement de la bande d'adhésif (06), de manière à obtenir une allure de coupe rectiligne, transversalement par rapport à la direction de transport de la bande d'adhésif (06).
